# EUROPÄISCHE PATENTSCHRIFT

(11) **EP 3 742 106 B1**
(45) Veröffentlichungstag und Bekanntmachung des Hinweises auf die Patenterteilung: **10.05.2023**
(21) Anmeldenummer: 20171082.9
(22) Anmeldetag: 23.04.2020
(51) Int. Cl.: F42B 12/06, F42B 12/16

(54) **PENETRATOR, VERWENDUNG EINES PENETRATORS UND GESCHOSS**
PENETRATOR, USE OF A PENETRATOR AND PROJECTILE
PÉNÉTRATEUR, UTILISATION D'UN PÉNÉTRATEUR ET PROJECTILE

(30) Priorität: 20.05.2019 DE 102019113325
(43) Veröffentlichungstag der Anmeldung: 25.11.2020
(73) Patentinhaber: Rheinmetall Waffe Munition GmbH, 29345 Südheide (DE)
(72) Erfinder: BERG, Martin, 29345 Unterlüß (DE); GOWIN, Michael, 29320 Hermannsburg (DE); SCHMIDT, Tobias, 22307 Hamburg (DE); BÖRNGEN, Lutz, 29525 Uelzen (DE)
(74) Vertreter: DREISS Patentanwälte PartG mbB

(56) Entgegenhaltungen:
- EP-A1- 2 636 985
- DE-A1- 3 723 909
- DE-A1- 3 932 383
- DE-A1- 4 028 410
- DE-C1- 3 913 454
- US-A- 6 012 393

## Beschreibung

Die Erfindung betrifft einen Penetrator für ein Geschoss mit einem Leitwerk, insbesondere ein unterkalibriges Wuchtgeschoss, umfassend einen einstückig massiven Hauptkörper mit einer Geschossspitze. DE 37 23 909 A1 offenbart einen Penetrator für ein Geschoss mit einem Leitwerk.

Für die Bekämpfung von gepanzerten Zielen, wie Kampfpanzern, werden unterkalibrige Penetratoren verwendet. Ein Beispiel für diese Art von massiven Penetratoren ist das Seriengeschoss DM53/ DM63 der Firma Rheinmetall.

In der Vergangenheit wurden bereits verschiedene Ansätze zur Steigerung der Leistungsfähigkeit von Penetratoren vorgeschlagen, wie beispielsweise zweiteilige Penetratoren, sogenannte Bajonettpenetratoren, spezielle Penetratorspitzen, die dazu dienen das sogenannte Anbeißverhalten des Penetrators zu optimieren oder aktive Penetratorsegmente, die ein reaktives Vormodul zuerst initiieren sollen.

Aus dem Dokument EP 2 372 295 B1 ist ein Penetrator mit Stufenprofil bekannt, das im Inneren eine Bohrung umfasst, die sich entlang der beiden gestuften Teile des Penetrators erstreckt, wobei im Inneren der Bohrung eine Explosivladung angeordnet ist und die Wand des Penetrators über diesen Bereich im Wesentlichen gleich dick ausgebildet ist. Dieser Penetrator eignet sich nicht zur Bekämpfung eines Kampfpanzers mit einer reaktiven Panzerung, sondern dient dazu eine dünne Wandung zu durchschlagen und eine Explosion mit möglichst großer Splitterwirkung herbeizuführen.

Das Dokument DE 40 22 821 A1 offenbart ein unterkalibriges Wuchtgeschoss, das ein großes Länge-/Durchmesser-Verhältnis aufweist und bestimmt ist, Ziele mit einer Mehrfachpanzerung zu durchdringen. Um dies zu gewährleisten ist eine Sollbruchstelle im Bereich der Spitze angeordnet, sodass die Spitze abbrechen kann. Mit diesem Geschosstyp sollen Mehrplattenziele bekämpft werden.

Aus dem Dokument DE 10 2015 117 018 A1 ist ein mehrteiliger Penetrator bekannt, der eine Schnittstelle aufweist, an der unterschiedliche Penetratorspitzen angebracht werden können. Die unterschiedlichen Penetratorspitzen sind auf die jeweilige Verwendung abgestimmt.

Das Dokument US 8,985,026 B2 offenbart ebenfalls einen mehrteiligen Penetrator mit einer aufgesetzten Penetratorspitze.

Das Dokument DE 195 04 840 B4 offenbart einen mehrteiligen Penetrator, der neben einem Kern eine form- und kraftschlüssig mit dem Kern verbundene und um den Kern herum angeordnete Metallhülse hoher Festigkeit aufweist, die beim Aufschlagen auf das Ziel von dem Kern freigegeben wird.

Bei den bisherigen Penetratoren entfällt verhältnismäßig viel Masse auf die aufgesetzten Elemente der Penetratoren. Dies führt dazu, dass bei einer gegebenen Gesamtmasse des Penetrators verhältnismäßig viel Gewicht verloren geht, da dies auf die aufgesetzten Elemente entfällt und dadurch die Masse des Penetrators, die noch vorhanden ist um das Hauptziel zu bekämpfen, sinkt. Hierdurch wird die Durchschlagskraft des Penetrators im Hauptziel vermindert.

Ausgehend davon, liegt der Erfindung die Aufgabe zugrunde, einen Penetrator zu schaffen, der dazu ausgebildet ist, ein Ziel mit reaktiver Vorpanzerung zu durchschlagen.

Diese Aufgabe wird durch die Merkmale des Anspruchs 1 gelöst.

Erfindungsgemäß wird ein Penetrator für ein Geschoss mit einem Leitwerk, insbesondere ein unterkalibriges Wuchtgeschoss bereitgestellt, gemäß Anspruch 1.

Weiterhin wird erfindungsgemäß eine Verwendung eines solchen oder wie nachfolgend beschrieben weitergebildeten Penetrators zur Bekämpfung eines gepanzerten Ziels mit reaktiver Panzerung, insbesondere eines Panzers, mit reaktiver Panzerung bereitgestellt. Ferner wird erfindungsgemäß ein Geschoss mit einem Treibkäfig und einem Leitwerk umfassend solchen oder wie nachfolgend beschrieben weitergebildeten Penetrator, bereitgestellt.

Ein einstückig massiver Hauptkörper im Sinne der Erfindung heißt, dass innerhalb des Hauptkörpers, insbesondere innerhalb des vorderen und des hinteren im Wesentlichen zylindrischen Teils ausgebildet sind, sondern dass der Hauptkörper massiv ausgebildet ist. Ferner ist der Hauptkörper nicht aus unterschiedlichen Bauteilen zusammengesetzt, sondern es handelt sich um ein einstückig ausgebildetes Element.

Im Wesentlichen zylindrisch im Sinne der Erfindung bedeutet, dass der vordere und der hintere Teil des Hauptkörpers weitestgehend eine Zylinderform aufweisen. Insbesondere der hintere Teil des Hauptkörpers kann aber auch ein Gewinde oder Rillen aufweisen, das/die auf oder in diesem ausgebildet ist/sind, um einen Treibkäfig an dem Hauptkörper des Penetrators anzubringen.

Schlägt der Penetrator auf das Vormodul, so wird in dieser ersten Phase der Penetration kein sonderlich großer Durchmesser benötigt, da das Vormodul keine große Dicke aufweist. Folglich kann der vordere Teil des Hauptkörpers des erfindungsgemäßen Penetrators mit einem geringen Durchmesser ausgeführt werden.

Bei der Bekämpfung eines Ziels mit reaktivem Vormodul dient der vordere Teil des Hauptkörpers lediglich zur Initiierung der Sprengladungen des Vormoduls.

Da der vordere Teil des Hauptkörpers einen geringeren Durchmesser aufweist als der hintere Teil des Hauptkörpers, kann die hierdurch eingesparte Masse entweder zur Durchmesservergrößerung des hinteren Teils des Hauptkörpers verwendet werden oder der der hintere Teil des Hauptkörpers kann verlängert werden. Ziel ist es, dass der hintere Teil des Hauptkörpers eine möglichst große Durchschlagskraft im Hauptziel entfaltet.

Zusätzlich schwächt der geringere Durchmesser des Hauptkörpers im vorderen Teil des Hauptkörpers die Biegesteifigkeit des Hauptkörpers in diesem Bereich. Dies führt dazu, dass im weiteren Verlauf der Penetration ein gewollter Abbruch des vorderen Teils des Hauptkörpers an dem reaktiven Vormodul stattfindet.

Nachdem der vordere Teil des Hauptkörpers mitsamt der Spitze abgebrochen ist, wird der verbleibende Teil des Penetrators von der hinteren Platte eines reaktiven Vormoduls entkoppelt. Hierdurch wird der Hauptkörper des Penetrators weniger abgelenkt und die endballistische Leistung im nachfolgenden Hauptziel erheblich gesteigert.

Durch die erfindungsgemäße Ausbildung des Penetrators ist es möglich, auch Ziele mit reaktiver Panzerung zu bekämpfen.

Ein weiterer Vorteil des erfindungsgemäßen Penetrators ist, dass es keine beweglichen Teile gibt.

Weiterhin ist es von Vorteil, dass der vordere Teil des Hauptkörpers auf die zu bekämpfenden reaktiven Ziele optimal abstimmbar ist.

Vorzugsweise dient der Penetrator dazu, ein gepanzertes Ziel, insbesondere einen Panzer mit reaktiver Panzerung zu bekämpfen.

In vorteilhafter Weiterbildung des Penetrators kann vorgesehen sein, dass zwischen vorderem und hinterem im Wesentlichen zylindrischen Teil eine Sollbruchstelle ausgebildet ist.

Hierdurch wird erreicht, dass der vordere im Wesentlichen zylindrische Teil des Hauptkörpers an einer definierten Stelle und auf eine definierte Art und Weise von dem hinteren im Wesentlichen zylindrischen Teil des Hauptkörpers abbricht. Hierdurch kann verhindert werden, dass aufgrund eines indifferenten Abbruchverhaltens der hintere im Wesentlichen zylindrische Teil des Hauptkörpers durch ein Vormodul abgelenkt wird.

Weiterhin kann vorgesehen sein, dass zwischen dem vorderen und hinteren im Wesentlichen zylindrischen Teil ein Übergangsbereich ausgebildet ist, der die Sollbruchstelle aufweist.

Ein solcher Übergangsbereich kann beispielsweise als abgeschnittener Konus ausgebildet sein, um einen Durchmesserübergang von dem vorderem im Wesentlichen zylindrischen Teil zu dem hinteren im Wesentlichen zylindrischen Teil des Hauptkörpers auszubilden.

Ebenso kann der Übergangsbereich jedoch auch derart ausgebildet sein, dass dieser durch seine Auslegung das Bruchverhalten des Hauptkörpers beeinflusst.

In Ausgestaltung kann vorgesehen sein, dass die Sollbruchstelle als konstruktive Kerbe ausgebildet ist.

Weiterhin kann vorgesehen sein, dass die Sollbruchstelle dadurch realisiert wird, dass der Übergangsbereich aus einem Werkstoff mit einer geringeren Festigkeit und/oder einer höheren Sprödigkeit ausgebildet ist als der vordere zylindrische Teil und/oder der hintere zylindrische Teil des Hauptkörpers.

In vorteilhafter Weiterbildung kann der Übergangsbereich aus einem Werkstoff realisiert werden, der in Bezug auf einen Grundwerkstoff des Hauptkörpers eine um 30% geringere Festigkeit aufweist.

Der Grundwerkstoff des Hauptkörpers kann eine Festigkeit von σ_{H} = 1700MPa aufweisen und der Übergangsbereich eine Festigkeit von σ_{Ue} = 1700MPa.

In Ausgestaltung des Penetrators kann vorgesehen sein, dass die Sollbruchstelle dadurch realisiert wird, dass der Übergangsbereich eine durch mechanische Oberflächenbehandlung erzielte erhöhte Sprödigkeit aufweist.

Weiterhin ist es möglich, dass der Übergangsbereich durch eine spezielle Wärmebehandlung beeinflusst werden kann, sodass dieser Bereich verspröded ist und damit empfindlicher gegen Spannungen reagiert, als der Rest des Hauptkörpers.

Weiterhin kann vorgesehen sein, dass der Penetrator aus einem Wolfram-Schwermetall ausgebildet ist.

Wolfram-Schwermetalle sind in der Werkstoffnorm ASTM B777-07 definiert.

Zusätzlich ist auch eine Veränderung der Werkstoffeigenschaften durch das Herstellungsverfahren denkbar.

Auch eine lokale Modifikation der Werkstoffzusammensetzung kann das mechanische Bruchverhalten im Übergangsbereich beeinflussen. So kann zum Beispiel das Verhältnis zwischen Wolfram und den anderen Bestandteilen des Wolframschwermetalls, wie Eisen, Nickel und/oder Kobalt für die geforderten mechanischen Eigenschaften angepasst sein.

Weiterhin kann vorgesehen sein, dass das Durchmesserverhältnis des hinteren im Wesentlichen zylindrischen Teils zum vorderen im Wesentlichen zylindrischen Teil in einem Bereich von 2,0 bis 3,5 liegt, insbesondere in einem Bereich von 2,0 bis 3,0.

Ferner kann vorgesehen sein, dass das Längenverhältnis des hinteren im Wesentlichen zylindrischen Teils zum vorderen im Wesentlichen zylindrischen Teil in einem Bereich von 10 bis 1,5, vorzugsweise 8 bis 2, insbesondere 6 bis 3 liegt.

Die Länge des vorderen im Wesentlichen zylindrischen Teils des Hauptkörpers korreliert dabei mit der Dicke der ersten Platte eines reaktiven Vormoduls.

Der erfindungsgemäße Penetrator bietet aufgrund des relativ langen und verhältnismäßig leichten vorderen Teils des Hauptkörpers und des verhältnismäßig langen und schweren hinteren Teils des Hauptkörpers einen verbesserten Masseeinsatz.

In vorteilhafter Weiterbildung des Penetrators kann vorgesehen sein, dass das sich die Länge I des vorderen im Wesentlichen zylindrische Teils nach der Formel I ≥ 2*b/cos(α) bestimmt, wobei b die Dicke einer ersten Platte eines Vorziels ist und α der Neigungswinkel einer Flächennormalen der ersten Platte des Vorziels gegenüber einer Längsachse des Penetrators. Dicke und Winkel der Platten eines Vorziels einer reaktiven Panzerung können als bekannt angenommen werden, da diese auch von gegnerischen Panzern, beispielsweise durch Auswertung von Aufnahmen oder anhand von anderen Erkenntnissen hinreichend genau bestimmt werden können.

Vorzugsweise handelt es sich bei dem Vorziel um ein reaktives Vorziel, wie eine reaktive Panzerung.

In Weiterbildung des Penetrators kann vorgesehen sein, dass der vordere im Wesentlichen zylindrische Teil höhere Festigkeitswerte und/oder eine höhere Härte als der hintere im Wesentlichen zylindrische Teil aufweist.

Hierdurch wird erreicht, dass ein reaktives Vormodul sicher durchstoßen werden kann.

Ferner kann die Spitze aus dem gleichen Material wie der Hauptkörper des Penetrators oder aus einem anderen Material geformt sein, sodass eine Auslösung des reaktiven Vormoduls sichergestellt ist.

Der Übergangsbereich des vorderen im Wesentlichen zylindrischen Teils des Hauptkörpers zum hinteren im Wesentlichen zylindrischen Teil des Hauptkörpers ist abhängig davon, wie das Bruchverhalten des Wolfram-Schwermetalls ausgebildet ist. Somit kann das Bruchverhalten beim Auftreffen des Penetrators auf die erste Platte gesteuert werden.

Weiterhin kann der Übergangsbereich so gestaltet werden, dass der vordere im Wesentlichen zylindrische Teil des Hauptkörpers zu dem Zeitpunkt abbricht, in dem der Sprengstoff initiiert worden ist. Damit wird verhindert, dass der Hauptkörper des Penetrators nachhaltig gestört wird.

Der Übergangsbereich kann als Kegel ausgeführt sein. Es sind aber auch andere geometrische Formen des Übergangsbereichs denkbar. Der Übergangsbereich kann mit Kerben oder scharfkantigen Übergängen versehen sein und somit das Bruchverhalten beeinflussen.

Nachfolgend soll die Erfindung anhand von Ausführungsbeispielen mit Bezug auf die Zeichnungen erläutert werden.

Es zeigt:
- Fig. 1: eine schematische Darstellung einer ersten Ausführungsform eines erfindungsgemäßen Penetrators;
- Fig. 2: eine schematische Darstellung einer zweiten Ausführungsform eines erfindungsgemäßen Penetrators;
- Fig. 3: eine schematische Darstellung einer dritten Ausführungsform eines erfindungsgemäßen Penetrators;
- Fig. 4: eine schematische Darstellung einer vierten Ausführungsform eines erfindungsgemäßen Penetrators; und
- Fig. 5: eine schematische Darstellung eines erfindungsgemäßen Penetrators und einer ersten Platte eines Vorziels.

Fig. 1 zeigt eine schematische Darstellung einer ersten Ausführungsform eines erfindungsgemäßen Penetrators 1.

Der Penetrator 1 ist für ein Geschoss mit einem Leitwerk, insbesondere ein unterkalibriges Wuchtgeschoss, ausgebildet.

Der Penetrator umfasst einen einstückig massiven Hauptkörper 10 mit einer Geschossspitze 11.

Der Hauptkörper 10 weist einen vorderen im Wesentlichen zylindrischen Teil 12 und einen hinteren im Wesentlichen zylindrischen Teil 14 auf.

Der vordere im Wesentlichen zylindrische Teil 12 schließt sich an die Geschossspitze 11 an und weist eine Länge I auf.

Der hintere im Wesentlichen zylindrische Teil 14 schließt sich an den vorderen im Wesentlichen zylindrischen Teil an und weist eine Länge L auf.

Der hintere im Wesentlichen zylindrische Teil 14 des Hauptkörpers weist einen Durchmesser D auf, der größer ist als der Durchmesser d des vorderen im Wesentlichen zylindrischen Teils 12.

Zwischen dem vorderen und dem hinteren im Wesentlichen zylindrischen Teil 12, 14 ist eine Sollbruchstelle 15 ausgebildet. Gemäß dem ersten Ausführungsbeispiel ist die Sollbruchstelle 15 als scharfkantiger Durchmesserübergang zwischen dem vorderen im Wesentlichen zylindrische Teil 12 mit dem kleiner Durchmesser d und dem hinteren im Wesentlichen zylindrische Teil 14 mit dem großen D ausgebildet. Durch den mit dem scharfen Durchmesserübergang verbundenen großen Kerbwirkung, ist die Sollbruchstelle 15 als konstruktive Kerbe 15 ausgebildet.

An dem hinteren im Wesentlichen zylindrischen Teil 14 des Hauptkörpers 10 schließt sich ein Heckbereich 16 an.

Der Heckbereich 16 ist dazu ausgebildet, dass an diesem das Leitwerk des Geschosses befestigt werden kann.

Das Durchmesserverhältnis D/d des hinteren im Wesentlichen zylindrischen Teils 14 zum vorderen im Wesentlichen zylindrischen Teil 12 liegt dabei in einem Bereich von 1,5 bis 4,0, vorzugsweise in einem Bereich von 2,0 bis 3,5 liegt, insbesondere in einem Bereich von 2,0 bis 3,0.

Das Längenverhältnis L/I des hinteren im Wesentlichen zylindrische Teils 14 zum vorderen im Wesentlichen zylindrischen Teil 12 liegt in einem Bereich von 10 bis 1,5, vorzugsweise 8 bis 2, insbesondere 6 bis 3.

Die zweite bis vierte Ausführungsform gemäß der Fig. 2 bis 4 basieren jeweils auf der ersten Ausführungsform der Erfindung mit dem Unterschied, dass zwischen dem vorderen und dem hinteren im Wesentlichen zylindrischen Teil 12, 14 ein Übergangsbereich 13 ausgebildet ist. Der Übergangsbereich 13 weist die Sollbruchstelle 15 auf.

Die Sollbruchstelle 15 kann gemäß der zweiten bis vierten Ausführungsform dadurch realisiert werden, dass der Übergangsbereich 13 aus einem Werkstoff mit einer geringerer Festigkeit und/oder einer höheren Sprödigkeit ausgebildet ist als der vordere zylindrische Teil 12 und/oder der hintere zylindrische Teil des Hauptkörpers 10.

Als Alternative oder zusätzlich dazu kann die Sollbruchstelle 15 aber auch dadurch realisiert werden, dass der Übergangsbereich 13 eine durch mechanische Oberflächenbehandlung erzielte erhöhte Sprödigkeit aufweist.

Fig. 2 zeigt eine schematische Darstellung einer zweiten Ausführungsform eines erfindungsgemäßen Penetrators 1.

Der Übergangsbereich 13 zwischen dem vorderen im Wesentlichen zylindrischen Teil 12 des Hauptkörpers 10 und dem hinteren im Wesentlichen zylindrischen Teil 14 des Hauptkörpers 10 ist als abgeschnittener Konus ausgebildet, sodass ein gleichmäßiger Übergang zwischen dem Durchmesser d des vorderen im Wesentlichen zylindrischen Teil 12 des Hauptkörpers 10 und dem Durchmesser D im hinteren im Wesentlichen zylindrischen Teil 14 des Hauptkörpers 10 ausgebildet wird.

Fig. 3 zeigt eine schematische Darstellung einer dritten Ausführungsform eines erfindungsgemäßen Penetrators 1. Der Übergangsbereich 13 weist die Sollbruchstelle 15 auf, die als konstruktive Kerbe ausgebildet ist. Hierzu ist im Übergangsbereich 13 eine Querschnittsreduktion gegenüber dem vorderen im Wesentlichen zylindrischen Teil 12 ausgebildet. Diese Querschnittsreduktion kann als Nut oder als Kerbe ausgebildet sein.

Fig. 4 zeigt eine schematische Darstellung einer vierten Ausführungsform eines erfindungsgemäßen Penetrators 1. Der Übergangsbereich 13 weist die Sollbruchstelle 15 auf, die als konstruktive Kerbe ausgebildet ist. Darüber hinaus weist der Übergangsbereich 13 einen gleichmäßigen Durchmesserübergang auf, der als abgeschnittener Konus ausgebildet ist.

Die Sollbruchstelle 15 ist dabei vorzugsweise vor dem abgeschnittenen Konus ausgebildet, sodass dieser nach dem Abbrechen des vorderen im Wesentlichen zylindrischen Teils 12 erhalten bleibt und somit der hintere im Wesentlichen zylindrische Teil 14 einen weitere Spitze aufweist, die es dem hinteren im Wesentlichen zylindrische Teil 14 erlaubt nach dem Abbrechen des vorderen im Wesentlichen zylindrischen Teils besser in das Hauptziel einzudringen.

Soweit vorstehend der Penetrator 1 beschrieben wurde, gilt die Offenbarung des Penetrators 1 in gleicher Weise neben dem Penetrator 1 auch für das Geschoss, das einen solchen Penetrator 1 umfasst.

Fig. 5 zeigt eine schematische Darstellung eines erfindungsgemäßen Penetrators und einer ersten Platte P eines Vorziels.

Die die Länge I des vorderen im Wesentlichen zylindrische Teils 12 bestimmt sich nach der Formel I ≥ 2*b/cos(α). Dabei ist b die Dicke einer ersten Platte P eines Vorziels und α der Neigungswinkel einer Flächennormalen der ersten Platte P des Vorziels gegenüber einer Längsachse des Penetrators 1. Vorzugsweise handelt es sich bei dem Vorziel um ein reaktives Vorziel einer reaktiven Panzerung.

Die Dicke b und Winkel α der Platten eines Vorziels einer reaktiven Panzerung können als bekannt angenommen werden, da diese auch von gegnerischen Panzern, beispielsweise durch Auswertung von Aufnahmen oder anhand von anderen Erkenntnissen hinreichend genau bestimmt werden können.

Der Winkel α kann beispielsweise 68° betragen und die Dicke d einer Platte eines Vorziels bei 25mm. Die Länge I des vorderen im Wesentlichen zylindrische Teils 12 beträgt dann zumindest 134mm und die Länge L des hinteren im Wesentlichen zylindrischen Teils beträgt etwa 620mm.

### BEZUGSZEICHENLISTE

- 1: Penetrator
- 10: Hauptkörper
- 11: Spitze
- 12: vorderer im Wesentlichen zylindrischer Teil
- 13: Übergangsbereich
- 14: hinterer im Wesentlichen zylindrischer Teil
- 15: Sollbruchstelle
- 16: Heck
- α: Neigungswinkel einer Flächennormalen der ersten Platte P
- b: Dicke der ersten Platte P eines reaktiven Vorziels
- d: Durchmesser des vorderen im Wesentlichen zylindrischen Teils
- D: Durchmesser des hinteren im Wesentlichen zylindrischen Teils
- I: Länge des vorderen im Wesentlichen zylindrischen Teils
- L: Länge des hinteren im Wesentlichen zylindrischen Teils
- P: Platte eines reaktiven Vorziels

## Patentansprüche

1. Penetrator (1) für ein Geschoss mit einem Leitwerk, insbesondere ein unterkalibriges Wuchtgeschoss, umfassend einen einstückig massiven Hauptkörper (10) mit einer Geschossspitze (11), wobei der Hauptkörper (10) einen vorderen und einen hinteren im Wesentlichen zylindrischen Teil (12, 14) umfasst, wobei sich an die Geschossspitze (11) der vordere im Wesentlichen zylindrische Teil (12) anschließt und wobei der hintere im Wesentlichen zylindrische Teil (14) einen Durchmesser (D) aufweist, der größer ist als der Durchmesser (d) des vorderen im Wesentlichen zylindrischen Teils (14), **dadurch gekennzeichnet, dass** das Durchmesserverhältnis (D/d) des hinteren im Wesentlichen zylindrischen Teils zum vorderen im Wesentlichen zylindrischen Teil in einem Bereich von 1,5 bis 4,0 liegt.

2. Penetrator (1) nach Anspruch 1, **dadurch gekennzeichnet, dass** zwischen vorderem und hinterem im Wesentlichen zylindrischen Teil (12, 14) eine Sollbruchstelle (15) ausgebildet ist.

3. Penetrator (1) nach Anspruch 1 oder 2, **dadurch gekennzeichnet, dass** zwischen dem vorderen und hinteren Teil im Wesentlichen zylindrischen Teil (12, 14) ein Übergangsbereich (13) ausgebildet ist, der die Sollbruchstelle (15) aufweist.

4. Penetrator (1) nach einem der vorhergehenden Ansprüche, **dadurch gekennzeichnet, dass** das die Sollbruchstelle (15) als konstruktive Kerbe ausgebildet ist.

5. Penetrator (1) nach einem der vorhergehenden Ansprüche, **dadurch gekennzeichnet, dass** die Sollbruchstelle (15) dadurch realisiert wird, dass der Übergangsbereich (13) aus einem Werkstoff mit einer geringerer Festigkeit und/oder einer höheren Sprödigkeit ausgebildet ist als der vordere zylindrische Teil (12) und/oder der hintere zylindrische Teil des Hauptkörpers (10).

6. Penetrator (1) nach einem der vorhergehenden Ansprüche, **dadurch gekennzeichnet, dass** die Sollbruchstelle (15) dadurch realisiert wird, dass der Übergangsbereich (13) eine durch mechanische Oberflächenbehandlung erzielte erhöhte Sprödigkeit aufweist.

7. Penetrator (1) nach einem der vorhergehenden Ansprüche, **dadurch gekennzeichnet, dass** das Durchmesserverhältnis (D/d) des hinteren im Wesentlichen zylindrische Teils (14) zum vorderen im Wesentlichen zylindrischen Teil (12) vorzugsweise in einem Bereich von 2,0 bis 3,5, insbesondere in einem Bereich von 2,0 bis 3,0, liegt.

8. Penetrator (1) nach einem der vorhergehenden Ansprüche, **dadurch gekennzeichnet, dass** das Längenverhältnis (L/I) des hinteren im Wesentlichen zylindrische Teils (14) zum vorderen im Wesentlichen zylindrischen Teil (12) in einem Bereich von 10 bis 1,5, vorzugsweise 8 bis 2, insbesondere 6 bis 3, liegt.

9. Penetrator (1) nach einem der vorhergehenden Ansprüche, **dadurch gekennzeichnet, dass** das sich die Länge I des vorderen im Wesentlichen zylindrische Teils (12) nach der Formel I ≥ 2*b/cos(α) bestimmt, wobei b die Dicke einer ersten Platte (P) eines Vorziels ist und α der Neigungswinkel einer Flächennormalen der ersten Platte (P) des Vorziels gegenüber einer Längsachse des Penetrators (1) ist.

10. Penetrator (1) nach einem der vorhergehenden Ansprüche, **dadurch gekennzeichnet, dass** der vorderen im Wesentlichen zylindrische Teil (12) höhere Festigkeitswerte und/oder eine höhere Härte als der hintere im Wesentlichen zylindrische Teil (14) aufweist.

11. Penetrator (1) nach einem der vorhergehenden Ansprüche, **dadurch gekennzeichnet, dass** der Penetrator aus einem Wolfram-Schwermetall ausgebildet ist.

12. Verwendung des Penetrators nach einem der Ansprüche 1 bis 11 zur Bekämpfung eines gepanzerten Ziels mit reaktiver Panzerung, insbesondere eines Panzers, mit reaktiver Panzerung.

13. Geschoss mit einem Treibkäfig und einem Leitwerk umfassend einen Penetrator nach einem der Ansprüche 1-11.

## Claims

1. Penetrator (1) for a projectile having a stabilizer, in particular a sub-caliber kinetic-energy projectile, comprising an integrally solid main body (10) having a projectile tip (11), the main body (10) comprising a front and a rear substantially cylindrical part (12, 14), the front substantially cylindrical part (12) being connected to the projectile tip (11), and the rear substantially cylindrical part (14) having a diameter (D) that is greater than the diameter (d) of the front substantially cylindrical part (14), **characterized in that** the diameter ratio (D/d) of the rear substantially cylindrical part to the front substantially cylindrical part is in a range from 1.5 to 4.0.

2. Penetrator (1) according to claim 1, **characterized in that** a predetermined breaking point (15) is formed between the front and rear substantially cylindrical part (12, 14).

3. Penetrator (1) according to claim 1 or claim 2, **characterized in that** a transition region (13), which has the predetermined breaking point (15), is formed between the front and rear part substantially cylindrical part (12, 14).

4. Penetrator (1) according to any of the preceding claims, **characterized in that** the predetermined breaking point (15) is in the form of a structural notch.

5. Penetrator (1) according to any of the preceding claims, **characterized in that** the predetermined breaking point (15) is realized by the transition region (13) being formed from a material having a lower strength and/or greater brittleness than the front cylindrical part (12) and/or the rear cylindrical part of the main body (10).

6. Penetrator (1) according to any of the preceding claims, **characterized in that** the predetermined breaking point (15) is realized by the transition region (13) having increased brittleness achieved by mechanical surface treatment.

7. Penetrator (1) according to any of the preceding claims, **characterized in that** the diameter ratio (D/d) of the rear substantially cylindrical part (14) to the front substantially cylindrical part (12) is preferably in a range from 2.0 to 3.5, in particular in a range from 2.0 to 3.0.

8. Penetrator (1) according to any of the preceding claims, **characterized in that** the length ratio (L/I) of the rear substantially cylindrical part (14) to the front substantially cylindrical part (12) is in a range from 10 to 1.5, preferably 8 to 2, in particular 6 to 3.

9. Penetrator (1) according to any of the preceding claims, **characterized in that** the length I of the front substantially cylindrical part (12) is determined according to the formula I ≥ 2*b/cos(α), where b is the thickness of a first plate (P) of a pre-target and α is the angle of inclination of a surface normal of the first plate (P) of the pre-target relative to a longitudinal axis of the penetrator (1).

10. Penetrator (1) according to any of the preceding claims, **characterized in that** the front substantially cylindrical part (12) has higher mechanical strength properties and/or a greater hardness than the rear substantially cylindrical part (14).

11. Penetrator (1) according to any of the preceding claims, **characterized in that** the penetrator is formed from a tungsten heavy metal.

12. Use of the penetrator according to any of claims 1 to 11 for attacking an armored target having reactive armor, in particular a tank having reactive armor.

13. Projectile comprising a sabot and a stabilizer, comprising a penetrator according to any of claims 1-11.

## Revendications

1. Pénétrateur (1) pour un projectile avec un empennage, en particulier un projectile perforant sous-calibré, comprenant un corps principal (10) massif monobloc avec une pointe de projectile (11),
dans lequel le corps principal (10) comprend une partie avant et une partie arrière sensiblement cylindrique (12, 14), dans lequel la partie avant sensiblement cylindrique (12) se raccorde à la pointe de projectile (11) et dans lequel la partie arrière sensiblement cylindrique (14) présente un diamètre (D), qui est supérieur au diamètre (d) de la partie avant sensiblement cylindrique (14), **caractérisé en ce que** le rapport des diamètres (D/d) de la partie arrière sensiblement cylindrique sur la partie avant sensiblement cylindrique se situe dans une plage de 1,5 à 4.

2. Pénétrateur (1) selon la revendication 1, **caractérisé en ce qu'**un point de rupture (15) est conçu entre la partie avant et la partie arrière sensiblement cylindrique (12, 14).

3. Pénétrateur (1) selon la revendication 1 ou 2, **caractérisé en ce qu'**une zone de transition (13), qui présente le point de rupture (15), est conçue entre la partie avant et la partie arrière sensiblement cylindrique (12, 14).

4. Pénétrateur (1) selon l'une quelconque des revendications précédentes, **caractérisé en ce que** le point de rupture (15) est conçu sous la forme d'une encoche à structure.

5. Pénétrateur (1) selon l'une quelconque des revendications précédentes, **caractérisé en ce que** le point de rupture (15) est réalisé du fait que la zone de transition (13) est conçue à partir d'un matériau avec une rigidité inférieure et/ou une fragilité inférieure à la partie avant cylindrique (12) et/ou la partie arrière cylindrique du corps principal (10).

6. Pénétrateur (1) selon l'une quelconque des revendications précédentes, **caractérisé en ce que** le point de rupture (15) est réalisé du fait que la zone de transition (13) présente une fragilité accrue obtenue par traitement superficiel mécanique.

7. Pénétrateur (1) selon l'une quelconque des revendications précédentes, **caractérisé en ce que** le rapport des diamètres (D/d) de la partie arrière sensiblement cylindrique (14) sur la partie avant sensiblement cylindrique (12) se situe de préférence dans une plage de 2,0 à 3,5, en particulier dans une plage de 2,0 à 3,0.

8. Pénétrateur (1) selon l'une quelconque des revendications précédentes, **caractérisé en ce que** le rapport des longueurs (L/l) de la partie arrière sensiblement cylindrique (14) sur la partie avant sensiblement cylindrique (12) se situe dans une plage de 10 à 1,5, de préférence 8 à 2, en particulier 6 à 3.

9. Pénétrateur (1) selon l'une quelconque des revendications précédentes, **caractérisé en ce que** la longueur 1 de la partie avant sensiblement cylindrique (12) est déterminée selon la formule I ≥ 2*b/cos(α), dans lequel b est l'épaisseur d'une première plaque (P) d'une pré-cible et α est l'angle d'inclinaison d'une normale à la surface de la première plaque (P) de la pré-cible par rapport à un axe longitudinal du pénétrateur (1).

10. Pénétrateur (1) selon l'une quelconque des revendications précédentes, **caractérisé en ce que** la partie avant sensiblement cylindrique (12) présente des valeurs de rigidité plus élevées et/ou une dureté plus élevée que la partie arrière sensiblement cylindrique (14).

11. Pénétrateur (1) selon l'une quelconque des revendications précédentes, **caractérisé en ce que** le pénétrateur est conçu à partir d'un métal lourd en tungstène.

12. Utilisation du pénétrateur selon l'une quelconque des revendications 1 à 11 pour combattre une cible blindée avec un blindage réactif, en particulier un char, avec un blindage réactif.

13. Projectile avec un sabot et un empennage comprenant un pénétrateur selon l'une quelconque des revendications 1-11.
